# EUROPÄISCHE PATENTSCHRIFT

(11) **EP 0 847 933 B1**
(45) Veröffentlichungstag und Bekanntmachung des Hinweises auf die Patenterteilung: **24.09.2003**
(21) Anmeldenummer: 96810862.1
(22) Anmeldetag: 11.12.1996
(51) Int. Cl.: B65D 77/20

(54) **Verfahren zur Herstellung von Deckelmaterial sowie dessen Verwendung**
Method for producing lid material and use thereof
Procédé de fabrication d'un matériau de couvercle et son utilisation

(43) Veröffentlichungstag der Anmeldung: 17.06.1998
(73) Patentinhaber: Alcan Technology & Management AG, 8212 Neuhausen am Rheinfall (CH)
(72) Erfinder: Marbler, Claude Aloise, 57370 Phalsbourg (FR); Gribling, Raymond, 57444 Reding (FR); Parmentier, René, 57400 Buhl (FR); Pierron, Eliane, 57565 Brouderdorff (FR)

(56) Entgegenhaltungen:
- EP-A- 0 220 997
- EP-A- 0 292 386
- EP-A- 0 468 864
- CH-A- 435 095
- FR-A- 2 294 838
- US-A- 3 272 422

## Beschreibung

Vorliegende Erfindung betrifft ein Verfahren zur Herstellung von Deckelmaterial gemäss dem Oberbegriff des Anspruchs 1. Ein solches Verfahren ist z.B aus der amerikanischen Patentschrift US-A-3 272 422 bekannt.

Weiser ist bekannt, Behälter, wie beispielsweise tief- oder streckgezogene Behälter oder anderweitig geformte Behälter, an deren Öffnung mit einer ebenen ringförmigen Schulter zu versehen und solche Behälter, insbesondere nach dem Befüllen, zu bedeckeln, wobei der Deckel vollflächig auf der Schulter aufliegt und beispielsweise durch Siegeln oder Kleben an der Schulter trennfest und dichtend befestigt wird. Solche Becher, Schalen, Menuschalen, beispielsweise mit einem oder mehreren Fächern, Gobelets, Kleinverpackungen usw. sind beispielsweise bekannt zum Verpacken von Nahrungsmitteln aller Art, wie z.B. Milchprodukte, insbesondere Joghurt, Schlagsahne, Sauermilch, Sauerrahm, Kaffeesahne, Fertigzubereitungen von Salaten oder Halb- oder Vollkonserven, vorgekochten oder anderweitig vorbereiteten Gerichten, Getränke, wie Frucht- und Gemüsesäfte, Trinkwasser usw.

In der Regel werden die Behälter beffült und das Deckelmaterial wird von der Rolle endlos über die zu bedeckelnden Behälter, die kontinuierlich in einer Verpackungsmaschine zulaufen, bedeckelt. Das mit einer Siegelschicht versehene Deckelmaterial wird mittels eines Siegelwerkzeuges im Schulterbereich des Behälters auf den Behälterrand aufgesiegelt. Anschliessend wird beispielsweise mittels eines Stanzwerkzeuges oder Messers das Deckelmaterial aufgetrennt und die befüllten und bedeckelten Behälter vereinzelt, resp. in Gruppen vereinzelt und abgepackt und dem Handel zugeführt.

Das Deckelmaterial kann aus verschiedensten Materialien, je nach den gestellten Anforderungen, sein. Typische Beispiele sind Metallfolien die ein- oder beidseitig mit Kunststoff beschichtet sind. Andere Deckelmaterialien sind thermoplastische Kunststoffe, als Monofolie oder als Mehrschichtlaminat. Weitere Deckelmaterialien können aus cellulosehaltigen Materialien, wie Zellglas oder Papier sein. Um das Deckelmaterial mit dem Behälterrand zu versiegeln wird das Deckelmaterial vollflächig mit einer Siegelschicht, wie einem Siegellack oder einer Siegelfolie versehen, wobei die Siegelschicht beispielsweise auf beiden Seiten des Deckelmaterials oder wenigstens auf der, an der fertigen Verpackung nach innen weisenden Seite, d.h. gegen den Behälterinnenraum weisend, angebracht ist.

Das Deckelmaterial dient im weiteren als Informations- und Werbeträger. Aus diesem Grunde wird das Deckelmaterial auf seiner Aussenseite mit einem Druck- oder Konterdruck versehen. Die Bedruckung kann auf der obersten, an einem fertigen Behälter nach aussen weisenden Schicht, angeordnet sein. Die Bedruckung kann auch mit einem Schutzlack oder mit einer Schutzfolie abgedeckt sein oder die oberste oder die obersten Schichten des Deckelmaterials können aus transparenten oder opaken Materialien sein und einen Konterdruck aufweisen. Die Druckbilder können ein- oder mehrfarbig sein und in einem Druckwerk aufgebracht werden.

Das Deckelmaterial wird beispielsweise derart hergestellt, dass ein Träger, wie eine Metallfolie, eine Kunststoffolie oder ein Kunststoffolienverbund durch Kaschieren oder Kalandrieren mit einer oder mehreren weiteren Schichten zu einem Mehrschichtverbund verarbeitet wird. Auf der am fertigen Behälter nach innen weisenden Seite des Deckelmaterials wird durch Lackieren oder Kaschieren die Siegelschicht aufgebracht. Nach diesen Verarbeitungsschritten wird das beispielsweise als Rollenware vorliegende Deckelmaterial durch ein Druckwerk geleitet. Auf der später am Behälter nach aussen weisenden Seite des Deckelmaterials kann anschliessend noch eine Bedruckung angebracht werden.

Nachteilig bei diesen bekannten Verfahren zur Herstellung von Deckelmaterialien sind die Vielzahl von Verarbeitungsschritten und insbesondere an den Deckelmaterialien der hohe Materialaufwand für die vollflächige Bedeckung des Deckelmaterials mit siegelfähigem Material, obwohl nur ein geringer Prozentsatz dieses siegelfähigen Material letztendlich für die Siegelnaht gebraucht wird.

Die US 3,272,422 beschreibt eine wiederverschliessbare Verpackung mit einer Deckelfolie, dessen Trägermaterial mit einem Haftkleber beschichtet wird, auf welchem wiederum eine peelbare Schicht aufgebracht wird. Die peelbare Schicht kann z.B. eine Siegelschicht sein oder auf der peelbaren Schicht kann eine Siegelschicht zum Aufsiegeln der Deckelfolie auf den Behälter aufgebracht sein. Zum Öffnen der Verpackung wird die Deckelfolie entlang der peelbaren Schicht und Haftschicht vom Behälter gelöst und mittels Haftschicht wieder verschlossen. Zur Herstellung einer solchen Deckelfolie wird die peelbare Schicht vollflächig auf die Deckelfolie aufgebracht, wobei mittels Schneidmessem eine ringförmige dem Schulterrand korrespondierende Struktur in die peelbare Schicht geschnitten wird, so dass beim Öffnen der Verpackung der innere kreisförmige Bereich der peelbaren Schicht mit der Deckelfolie abgehoben wird.

Aufgabe vorliegender Erfindung ist es diese Nachteile zu überwinden und ein Verfahren zur Herstellung von Deckelmaterial vorzuschlagen, welches eine sparsame Verwendung einzelner Materialien ermöglicht und mit welchem das Deckelmaterial auf vereinfachte Weise hergestellt werden kann.

Erfindungsgemäss wird dies dadurch erreicht, dass die nach innen weisende Siegelschicht in Form eines Druckbildes mittels eines Druckverfahrens auf dem Trägermaterial angebracht wird, wobei das Druckbild dem Schulterbereich des Behälters entspricht.

Das Trägermaterial kann eine Monofolie aus Kunststoff oder ein Mehrschichtverbund aus zwei oder mehreren Kunststoffschichten oder eine Metallfolie oder ein Mehrschichtverbund aus wenigstens einer Metallfolie oder und wenigstens einer Kunststoffolie sein. Das Trägermaterial kann auch aus cellulosehaltigem Material bestehen oder cellulosehaltiges Material enthalten. Das cellulosehaltige Material kann ein- oder beidseitig beispielsweise mit Kunststoff beschichtet sein oder kann metallisiert sein oder kann einseitig eine Kunststoffschicht und auf der anderen Seite eine metallisierte Schicht aufweisen. Die Kunststoffe des Trägermaterials können beispielsweise Polyolefine, wie Polyethylene oder Polypropylene, Polyamide, Polyethylenterephthalate oder Polyvinylchloride sein. Als Metallfolien könne beispielsweise Stahl- oder Aluminiumfolien angewendet werden. Als cellulosehaltige Materialien können beispielsweise Papiere oder Halbkarton zur Anwendung gelangen. Weitere Trägermaterialien sind z. B. Zellgläser. Das Trägermaterial kann eine Dicke von beispielsweise 15 - 500 µm aufweisen, wobei die Trägermaterialien aus Kunststoffolien oder aus Metallfolien oder aus Metall- und Kunststoffolien bevorzugt eine Dicke von 15 - 150 µm aufweisen, während Deckelmaterialien enthaltend cellulosehaltige Materialien beispielsweise eine Dicke von 60 - 500 µm aufweisen. Die Trägermaterialien sind insbesondere derart flexibel das sie zu Rollenware (Coils) gewickelt werden können.

Bevorzugte Trägermaterialien enthalten eine transparente, opake oder lichtundurchlässige Folie oder einen Folienverbund, aus wenigstens einem Kunststoff der Reihe der Polyester, der Polyolefine, wie Polyethylenen oder Polypropylenen, der Polyamide oder aus Zellglas oder aus einer Metallfolie oder einer mit Kunststoff beschichteten Metallfolie oder ein Schichtstoff aus Papier mit einer Kunstatoffschicht, wie z.B. einer Polyethylenterephthalatschicht, die ihrerseits metallisiert sein kann.

Das Trägermaterial kann auch eine Sperrschicht gegen Gase, Dämpfe und Feuchtigkeit aufweisen. Sperrschichten können -- neben den genannten Metallfolien -- beispielsweise Folien aus Kunststoffen, wie Polyvinylidenchlorid oder Ethyl-Vinyl-Alkohol, sein oder es kann eine Schicht aus keramischen Materialien, wie den Oxiden oder Nitriden des Siliciums oder Aluminiums, sein, die in dünner Schicht, z.B. im Bereich von 10 bis 500 Nanometer, in einem Vakuumdünnschichtverfahren auf eine Trägerfolie abgeschieden worden sind. Beispiele weiterer Sperrschichten sind metallische Schichten, z.B. aus Aluminium, die durch Sputtern auf dem Träger abgeschieden werden.

Auf der -- an dem späteren fertigen Behälter -- nach aussen weisenden Seite des Deckelmaterials kann eine Bedruckung angeordnet sein. Das Bedrucken des Trägermaterials kann mit allen bekannten Druckverfahren vorgenommen werden, so z.B. Buch-, Offset-, Flexo-, Sieb-, Helio- und Kupfertiefdruck. Die Wahl, welches Druckverfahren zur Anwendung kommt hängt von der gewünschten Druckqualität, von den jeweiligen technischen Gegebenheiten und der Auflagenhöhe ab. Bevorzugt ist der Flexodruck (auch Anilin- oder Gummidruck genannt) und der Tiefdruck, wie Kupfertiefdruck, oder der Heliodruck. Die Bedruckung auf der Aussenseite des Trägermaterials kann beispielsweise zusätzlich mittels eines Schutzlackes überlackiert sein oder mittels eines Kaschierhilfsmittels oder eines Klebstoffes kann ein transparenter Film, beispielsweise aus Polyethylenterephthalat, Polyamid, Polyolefinen, wie Polyethylen oder Polypropylen oder einer Zellglasschicht, geschützt werden.

Auf der an einem fertigen Behälter zur Behälterinnenseite weisenden Seite des Deckelmaterials ist eine Siegelschicht angebracht. Die Siegelschicht ist in Form eines Druckbildes auf dem Trägermaterial angebracht. Die Siegelschicht kann im gleichen oder einem vorangestellten oder hintennachgestellten Druckwerk,in dem das aussenseitige Druckbild erzeugt wird, auf das Trägermaterial aufgebracht werden. Die Siegelschicht kann vorteilhaft aus einem Primer und/oder Haftvermittler und einem Siegellack sein oder kann nur aus einem Siegellack sein. Bevorzugt ist die Anwendung eines Primers oder Haftvermittlers und eines Siegellackes. Der Haftvermittler, resp. der Primer und der Siegellack werden nacheinander in einem Druckwerk, beispielsweise durch einen Buch-, Offset-, Flexo-, Sieb-, Helio-, Tief- oder Kupfertiefdruck, vorzugsweise durch einen Flexo- oder Heliodruck, auf das Trägermaterial aufgebracht.

Die Siegelschicht kann einen Siegellack, beispielsweise aus der Reihe der Polyolefine und vorzugsweise Polyethylene, oder der Vinylacrylcopolymere oder der acrylpolymerhaltigen Lacke oder der Epoxydlacke, enthalten oder daraus bestehen. Die Siegelschicht kann auch den Siegellack und einen Haftvermittler oder Primer, beispielsweise aus der Reihe der Polyester oder Vinylpolymere, enthalten. Der Haftvermittler oder Primer ist vorteilhaft auf dem Träger und der Siegellack auf dem Haftvermittler oder Primer aufgebracht.

Bevorzugt ist ein Verfahren zur Herstellung von Deckelmaterial nach vorliegender Erfindung bei dem die nach innen weisende Siegelschicht und die nach aussen weisende Bedruckung in einem Druckwerk durch beidseitiges Bedrucken des Trägermaterials aufgebracht werden.

Vorliegende Erfindung betrifft auch die Verwendung von Deckelmaterial gemäss Anspruch 9.

Die Figur 1 zeigt beispielhaft und schematisch einen Becher 1 aus Seitenwand 2, Boden 3 und oberem Randabschluss, welcher die Schulter 4 bildet Nach dem Befüllen des Bechers 1 beispielsweise mit einem Nahrungsmittel oder einem Getränk, wie Joghurt, Marmelade, Trockenfrüchten, einer Schokoladenzubereitung oder einem anderen Dessert oder mit Trinkwasser oder Frucht- und Gemüsesäften, wird der Becher 1 mit dem Deckel 10 bedeckt und der Deckel 10 entlang der Schulter 4 auf den Becher 1 aufgesiegelt. Der Deckel 10 enthält ein Trägermaterial 5, darauf angebracht ein Druck 6 und eine Schutzschicht 7, beispielsweise in Form eines Schutzlackes oder einer Schutzfolie. Auf der gegen den Behälter, resp. die Behälterinnenseite, gerichteten Seite des Trägermaterials 5 ist im Bereich der Schulter 4 des Behälters 1 die Siegelschicht aus Primer 8 und Siegellack 9 nur stellenweise aufgetragen, nämlich entsprechend oder annähernd entsprechend dem Abbild der ringförmigen Schulter 4 des Bechers 1. An dem Deckel 10 ist die Siegelschicht aus Primer 8 und Siegellack 9 demnach nur oder im wesentlichen nur an jenen Stellen auf dem Träger 5 aufgetragen, welche mit der Schulter 4 in Berührung gelangen. Dies ist durch die strichpunktierten Linien schematisch angedeutet. Für das vorliegende Beispiel würde dies bedeuten, dass die Siegelschicht 8,9 ringförmig auf dem Träger 5 aufgedruckt worden ist. Es ist selbstverständlich, dass das Druckbild der Siegelschicht vom Schulterbereich 4 des Bechers 1 leicht abweichen kann. Beispielsweise bei einer sehr breiten Schulter 4 kann das Druckbild der Siegelschicht 8,9 schmaler sein, z.B. 1 bis 50 % schmaler, als die Breite der Schulter des Behälters 4, oder, um Maschinenungenauigkeiten auszugleichen, kann die Fläche des Druckbildes der Siegelschicht 8,9 um einige Prozente, wie 1 bis 25 %, grösser gewählt werden, als die Berührungsfläche zwischen Deckelmaterial und Schulterbereich 4.

Das vorliegende Deckelmaterial kann über die Siegelschicht auf den Behälterrand aufgesiegelt werden. Durch die Wahl des Siegelwerkzeuges, den Siegeldruck und die Siegeltemperatur kann die Festigkeit der Seigelnaht eingestellt werden. An der Siegelnaht können auch Anreisshilfen, beispielsweise in Form von schwächer gesiegelten Teilbereichen in der Siegelnaht oder durch zackenförmige Siegelnahtkanten, angebracht werden. Anstelle der aufgedruckten Siegelschicht kann auch eine Verklebung mit einem Klebstoff, wie einem Kontaktklebstoff oder einem unter Wärme und/oder Druck abbindenden Klebstoff, angewendet werden. Dies mit der Massgabe, dass der Klebstoff sich in einem Druckwerk verarbeiten lässt und der Klebstoff auf das Deckelmaterial aufgedruckt werden kann.

Vorliegendes Deckelmaterial hat den Vorteil, mit den Ausgangsmaterialien äusserst sparsam umzugehen, insbesondere dadurch, das Primer oder Haftvermittler und Siegellack nur spärlich an den Stellen angewendet wird, wo diese tatsächlich benötigt werden. Typischerweise wird der Primer oder Haftvermittler in Mengen von 0,2 bis 30 g, vorzugsweise 3 bis 20 g, pro Quadratmeter und der Siegellack in Mengen von 0,5 bis 30 g, vorzugsweise 1,5 bis 20 g, pro Quadratmeter und insbesondere jeweils mit 6 bis 10 g pro Quadratmeter angewendet. Da der Primer, resp. Haftvermittler und der Siegellack in der Regel zur Verarbeitung in der Druckmaschine in einem Lösungsmittel aufgenommen sein muss, reduziert sich die Menge am zu verdampfenden Lösungsmittel erheblich. Dies drückt sich sowohl im Energiebedarf als auch in der anfallenden Lösungsmittelmenge aus. Das vorliegende Verfahren ist im weiteren deshalb vorteilhaft, weil die Herstellung des Deckelmaterials einen Maschinengang weniger benötigt. Die Siegelschicht muss nicht separat als Schicht oder Folie aufgetragen werden, sondern kann beim Anbringen des Druckbildes im gleichen Arbeitsgang und fallweise im gleichen Druckwerk, aufgebracht werden.

Vorliegende Erfindung kann sowohl an Rollenware oder endlosem Material oder an vereinzelten Deckeln verwirklicht werden, wobei das Aufbringen der Siegelschicht an Endlosmaterial erfolgen kann und die Deckel durch Stanzen oder Schneiden vereinzelt und verarbeitet werden können oder aus endlosem Deckelmaterial können Einzeldeckel ausgestanzt oder ausgeschnitten und anschliessend kann die Siegelschicht an diesen Einzeldeckeln aufgedruckt werden. Für eine maschinelle Bedruckung können die Einzeldeckel beispielsweise für den Druckvorgang auf einem endlosen Trägerband haftend angeordnet sein. Die fertigen Deckel können im weiteren eine Aufreiss- oder Grifflasche und/oder Schwächungen, beispielsweise in Form von Perforationen oder Anreisskerben, aufweisen, welche das Öffnen des Behälters durch Entfernen des Deckels erleichtern.

Da die Siegelschicht am Deckel im wesentlichen nur im Schulterbereich des gegenüberliegenden Behälters vorhanden ist, wird auch die Gefahr minimiert, dass Bestandteile aus der Siegelschicht in den Behälterinhalt diffundieren und beispielsweise dem Behälterinhalt durch Geruchs- oder Geschmacksstoffe beeinflussen.

Vorliegende Erfindung ermöglicht es, auch vollkommen transparente oder nahezu vollkommen transparente Deckelmaterialien zu schaffen, indem der Siegellack nur an den Stellen der Siegelung und nicht über den gesamten Deckelbereich aufgetragen ist und die Eigenschaften eines völlig transparenten Trägermaterials voll erhalten bleiben. Die .transparenten Trägermaterialien verschlechtern sich bezüglich ihrer Durchsichtigkeit durch den Siegellack und den Primer nicht.

## Patentansprüche

1. Verfahren zur Herstellung von Deckelmaterial (10) für Behälter mit einem Schulterbereich aus einem Trägermaterial (5) mit einer, bezogen auf den Behälter (2) an dem das Deckelmaterial (10) angewendet wird, nach aussen weisenden Bedruckung (6) und einer nach innen weisenden Siegelschicht, zum Verschliessen des Behälters,
**dadurch gekennzeichnet, dass**
die nach innen weisende Siegelschicht in Form eines Drukbildes mittels eines Druckverfahrens auf dem Trägermaterial (5) angebracht wird, wobei das Druckbild dem Schulterbereich des Behälters (1) entspricht.

2. Verfahren zur Herstellung von Deckelmaterial nach Anspruch 1, **dadurch gekennzeichnet, dass** die nach innen weisende Siegelschicht und die nach aussen weisende Bedruckung (6) in einem Druckwerk durch beidseitiees Bedrucken des endlosen Trägermaterials (5) aufgebracht werden.

3. Verfahren nach Anspruch 1, **dadurch gekennzeichnet, dass** die Siegelschicht einen Siegellack (9) enthält

4. Verfahren nach Anspruch 1, **dadurch gekennzeichnet, dass** die Siegelschicht einen Haftvermittler und/oder einen Primer (8) und einen Siegellack (9) enthält.

5. Verfahren nach Anspruch 1, **dadurch gekennzeichnet, dass** die Siegelschicht einen Haftvermittler oder Prime (8) aus der Reihe der Polyester oder Vinylpolymere und einen Siegellack (9) enthaltend Polyolefine und vorzugsweise Polyethylene, oder Vinylacrylcopolymere oder acrylpolymerhaltige Lacke oder Epoxydlacke enthält.

6. Verfahren nach Anspruch 1, **dadurch gekennzeichnet, dass** das Trägermaterial (5) thermoplastische Kunststoffe oder ein Zellglas oder ein cellulosehaltiges Material oder eine Metallfolie oder eine Kombination dieser Materialien enthält.

7. Verfahren nach Anspruch 6, **dadurch gekennzeichnet, dass** das Trägermaterial (5) eine Kombination von wenigstens einem thermoplastischen Kunststoff und/oder einem Zellglas und/oder einem cellulosehaltigem Material und/oder einer Metallfolie in Form eines mehrschichtigen Verbundmaterials enthält.

8. Verfahren nach Anspruch 6, **dadurch gekennzeichnet, dass** das Trägermaterial (5) eine Sperrschicht gegen Gas, Dämpfe und Feuchtigkeit aus der Reihe der keramischen Schichten oder der metallisierten Schichten oder eines Kunststoff-Filmes oder einer Metallfolie enthält.

9. Verwendung von Deckelmaterial (10) aus einem Trägermaterial (5) mit einer bezogen auf den Behälter (1) an dem das Deckelmaterial (10) angewendet wird, nach aussen weisenden Bedruckung (6) und einer nach innen weisenden Siegelschicht, wobei die nach innen weisende Siegelschicht in Form eines Druckbildes mittels eines Druckverfahrens auf dem Trägermaterial angebracht ist und das Druckbild dem Schulterbereich des Behälters (1) entspricht, zum Verschliessen durch Versiegeln des Behälters (1) mit dem entsprechenden Schulterbereich des Behälters (1).

## Claims

1. Method of producing lid material (10) for containers having a shoulder region from a carrier material (5) with outwardly directed printing (6) and an inwardly directed sealing layer in relation to the container (1) to which the lid material (10) is applied, for closing the container, **characterised in that** the inwardly directed sealing layer is applied to the carrier material (5) in the form of a printed image by means of a printing process, the printed image corresponding to the shoulder region of the container (1).

2. Method of producing lid material according to claim 1, **characterised in that** the inwardly directed sealing layer and the outwardly directed printing (6) are applied in a printing unit by printing on both sides of the web of carrier material (5).

3. Method according to claim 1, **characterised in that** the sealing layer contains a sealing lacquer (9).

4. Method according to claim 1, **characterised in that** the sealing layer contains an adhesion promoter and/or a primer (8) and a sealing lacquer (9).

5. Method according to claim 1, **characterised in that** the sealing layer contains an adhesion promoter or primer (8) from the group consisting of polyesters or vinyl polymers and a sealing lacquer (9) containing polyolefins and preferably polyethylenes, or vinyl-acrylic copolymers or acrylic polymer-containing lacquers or epoxy lacquers.

6. Method according to claim 1, **characterised in that** the carrier material (5) contains thermoplastics or a cellophane or a cellulose-containing material or a metal foil or a combination of these materials.

7. Method according to claim 6, **characterised in that** the carrier material (5) contains a combination of at least one thermoplastic and/or a cellophane and/or a cellulose-containing material and/or a metal foil in the form of a multi-layer composite material.

8. Method according to claim 6, **characterised in that** the carrier material (5) contains a barrier layer against gas, vapours and moisture from the group consisting of ceramic layers or metallised layers or a plastic film or a metal foil.

9. Use of lid material (10) made from a carrier material (5) with outwardly directed printing (6) and an inwardly directed sealing layer in relation to the container (1) to which the lid material (10) is applied, the inwardly directed sealing layer being applied to the carrier material in the form of a printed image by means of a printing process and the printed image corresponding to the shoulder region of the container (1), for closing the container (1) by sealing at the corresponding shoulder region of the container (1).

## Revendications

1. Procédé de fabrication de matériau de couvercle (10) pour des récipients présentant une zone d'épaulement composés d'un matériau de support (5), comprenant une impression (6) renvoyant vers l'extérieur, liée à un récipient (1) sur lequel est utilisé le matériau de couvercle (10) et une couche de scellage renvoyant vers l'intérieur, pour fermer le récipient,
**caractérisé en ce que**
la couche de scellage renvoyant vers l'intérieur est aménagée sur le matériau de support (5) sous la forme d'un imprimé au moyen d'un procédé d'impression, moyennant quoi l'imprimé correspond à la zone d'épaulement du récipient (1).

2. Procédé de fabrication de matériau de couvercle selon la revendication 1, **caractérisé en ce que** la couche de scellage renvoyant vers l'intérieur et l'impression (6) renvoyant vers l'extérieur sont appliquées dans un élément d'impression par une impression sur les deux côtés du matériau de support (5) continu.

3. Procédé selon la revendication 1, **caractérisé en ce que** la couche de scellage comprend un vernis de scellage (9).

4. Procédé selon la revendication 1, **caractérisé en ce que** la couche de scellage contient un agent adhésif et/ou une couche de fond (8) et un vernis de scellage (9).

5. Procédé selon la revendication 1, **caractérisé en ce que** la couche de scellage contient un agent adhésif ou une couche de fond (8) de la série des polyesters ou des polymères vinyliques et un vernis de scellage (9) contenant des polyoléfines et de préférence des polyéthylènes, ou des polymères vinyle-acrylique ou des vernis à base de polymère acrylique ou des vernis époxy.

6. Procédé selon la revendication 1, **caractérisé en ce que** le matériau de support (5) contient des matières plastiques thermoplastiques ou un cellophane ou un matériau à base de cellulose ou un film métallique ou une combinaison de ces matériaux.

7. Procédé selon la revendication 6, **caractérisé en ce que** le matériau de support (5) contient une combinaison d'au moins une matière plastique thermoplastique et/ou d'un cellophane et/ou d'un matériau à base de cellulose et/ou d'un film métallique sous la forme d'un matériau composé à plusieurs couches.

8. Procédé selon la revendication 6, **caractérisé en ce que** le matériau de support (5) contient une couche isolante contre le gaz, les vapeurs et l'humidité de la série des couches céramiques ou des couches métallisées ou d'un film en matière plastique ou d'un film métallique.

9. Utilisation de matériau de couvercle (10) composé d'un matériau de support (5) comprenant une impression (6) renvoyant vers l'extérieur, liée au récipient (1) sur lequel est utilisé le matériau de couvercle (10) et une couche de scellage renvoyant vers l'intérieur, moyennant quoi la couche de scellage renvoyant vers l'intérieur est aménagée sur le matériau de support sous la forme d'un imprimé au moyen d'un procédé d'impression, et l'imprimé correspond à la zone d'épaulement du récipient (1) pour fermer par scellage le récipient (1) avec la zone d'épaulement correspondante du récipient (1).
